# EUROPÄISCHE PATENTSCHRIFT

(11) **EP 1 042 205 B1**
(45) Veröffentlichungstag und Bekanntmachung des Hinweises auf die Patenterteilung: **26.02.2003**
(21) Anmeldenummer: 98956762.3
(22) Anmeldetag: 09.12.1998
(51) Int. Cl.: B65H 29/02

(54) **VERFAHREN SOWIE EINE VORRICHTUNG ZUR SPEICHERUNG VON TRANSPORTELEMENTEN**
METHOD AND DEVICE FOR STORING TRANSPORT ELEMENTS
PROCEDE ET DISPOSITIF POUR STOCKER DES ELEMENTS DE TRANSPORT

(30) Priorität: 23.12.1997 CH 296697
(43) Veröffentlichungstag der Anmeldung: 11.10.2000
(73) Patentinhaber: Ferag AG, 8340 Hinwil (CH)
(72) Erfinder: REIST, Walter, CH-8340 Hinwil (CH)
(74) Vertreter: Patentanwälte Schaad, Balass, Menzl & Partner AG
(86) Internationale Anmeldenummer: CH9800527
(87) Internationale Veröffentlichungsnummer: WO99033733

(56) Entgegenhaltungen:
- EP-A- 0 767 125
- CH-A- 382 768
- US-A- 5 261 520

## Beschreibung

Die vorliegende Erfindung betrifft ein Verfahren sowie eine Vorrichtung zur Speicherung von Transportmitteln gemäss Oberbegriff des Anspruches 1 bzw. des Anspruches 10.

Förderanlagen mit Förderstrecken, entlang derer bestimmte Produkte mit Hilfe von Greifern gefördert werden können, kommen in verschiedensten Industriebereichen, beispielsweise in der Druckindustrie, zum Einsatz. Mit den Greifern jeweils gekoppelte Transportmittel müssen in solchen Förderanlagen bei bestimmten Anwendungsfällen zwischengespeichert werden. Insbesondere besteht das Erfordernis, diese mit Greifern gekoppelten Transportmittel auch dann zwischenzuspeichern, wenn die Greifer keine Produkte halten.

Aus der CH-A-382 768 ist eine Pufferstrecke bekannt, bei der aufgrund des Speicherplatzes, den die mit den Greifern gekoppelten Transportmittel benötigen, nur eine relativ geringe Anzahl von Transportmitteln in einer Pufferstrecke vorgegebener Länge gespeichert werden kann.

Weniger Speicherplatz benötigen Greifer und Transportmittel gemäss der CH-A-569 197, wobei dieser Vorteil hier jedoch auf nachteilige Weise durch die Notwendigkeit eines Verschwenkens von Greifern und Transportmittel um 90° erkauft werden muss, wenn ein Produkt von einem Greifer ergriffen werden soll.

In der US-A-5,261,520 ist eine Transportvorrichtung offenbart, die Bücher in einem ersten Abstand von einem ersten Förderer übernimmt und zu einem zweiten Förderer transportiert, der die Bücher in einem zweiten Abstand von der Transportvorrichtung übernimmt. Die Transportvorrichtung weist Wagen mit normalerweise geschlossen gehaltenen Greifern auf, die entlang einer geschlossenen Umlaufbahn bewegt werden, die durch vier aneinander anschliessende Fördersysteme gebildet wird. Während des Umlaufens der Wagen wird der gegenseitige Abstand zwischen den Wagen verändert, wobei der Abstand zwischen den Wagen und damit zwischen den Greifern jeweils durch die einzelnen Fördersysteme bestimmt wird. Die normalerweise geschlossenen Greifer werden während des Transportes der Wagen jeweils zur Uebernahme der Bücher einerseits und zur Abgabe der Bücher andererseits geöffnet.

In der EP-A-0 767 125 ist eine Transportvorrichtung mit lösbar mit einem Zugorgan gekoppelten Klammern zum Festhalten von Druckereiprodukten gezeigt und beschrieben. Die geschlossenen, Druckereiprodukte haltenden Klammern werden zu einer Pufferstation gebracht und unter Abkoppelung vom Zugorgan so zusammengeschoben, dass sie aneinander stossen. Für die Pufferung der von den Klammern festgehaltenen Druckereiprodukte in der Pufferstation wird somit wenig Raum beansprucht.

Der vorliegenden Erfindung liegt nun die Aufgabe zugrunde, eine Möglichkeit zu schaffen, die Transportmittel, deren Greifer keine Haltefunktion ausüben, ohne die gleichzeitige Schaffung von nennenswerten Nachteilen derart im Bereich einer Pufferstrecke zu speichern, dass sie möglichst wenig Speicherplatz benötigen.

Diese Aufgabe wird erfindungsgemäss durch ein Verfahren gemäss Anspruch 1 bzw. durch eine Vorrichtung gemäss Anspruch 10 gelöst.

Das erfindungsgemässe Verfahren sieht vor, die geöffneten, keine Haltefunktion ausübenden, auf die Pufferstrecke zu geförderten Greifer im oder vor dem Bereich der Pufferstrecke zumindest teilweise zu schliessen und die Transportmittel anschliessend so zu speichern, dass der Speicherplatz eines Transportmittels durch den öffnungsgrad seines Greifers oder - bei ausreichend stark geschlossenem Greifer - durch die Abmessungen des Transportmittels bestimmt wird. Auf diese Weise wird bei gleicher Anzahl gespeicherter Transportmittel eine kürzere Pufferstrecke durch die Transportmittel beansprucht als bei bekannten Prinzipien, bei denen geöffnete, relativ viel Platz beanspruchende, einander berührende Greifer mit voneinander beabstandeten Transportmitteln in eine Pufferstrecke gelangen.

Da erfindungsgemäss vergleichsweise viele Transportmittel in einer Pufferstrecke speicherbar sind, können sie auf vorteilhafte Weise innerhalb der Pufferstrecke - falls diese Bestandteil einer Förderstrecke ist - relativ langsam bewegt werden, bzw. mit geringer Geschwindigkeit in die Pufferstrecke eingebracht oder aus ihr abgerufen werden.

Bevorzugt ist es, wenn die Transportmittel entlang der Pufferstrecke gefördert werden und/oder die Greifer in einem solchen Masse geschlossen werden, dass ihre Abmessungen in Förderrichtung gleich den oder kleiner als die Abmessungen der Transportmittel in Förderrichtung sind.

Das Schliessen der Greifer kann beispielsweise dadurch bewirkt werden, dass die Transportmittel im Eingangsbereich der Pufferstrecke an einer Schliessvorrichtung, beispielsweise einer Schliesskulisse, vorbeigefördert werden, die dann, z.B. im Zusammenwirken mit einem Schliesselement des Greifers, diesen schliessen.

Die Transportmittel können in der Förderstrecke individuell und unabhängig voneinander, kontinuierlich oder intermittierend gefördert werden. Das kann entweder aktiv geschehen, indem jedes Transportmittel über ein Halteteil, mit dem es in einem Führungselement der Förderstrecke gehalten und geführt wird, mit einem Antriebsmittel gekoppelt wird, oder auch dadurch, dass nur einzelne Transportmittel angetrieben werden, welche dann andere, nicht angetriebene Transportmittel vor sich herschieben. Alternativ ist es jedoch auch möglich, die Transportmittel, z.B. in einem von Antriebsmitteln entkoppelten Zustand, aufgrund eines jedem oder nur einzelnen Transportmitteln vermittelten Impulses oder aufgrund der eigenen Schwerkraft entlang der Förderstrekke zu bewegen.

In einer Pufferstrecke lassen sich grundsätzlich an ein Antriebsmittel angekoppelte oder auch von einem Antriebsmittel abgekoppelte Transportmittel speichern. Es kann also sowohl ein Puffern von Transportmitteln mit als auch ohne Antriebsmittel erfolgen.

In einer bevorzugten Ausführungsform der Erfindung ist eine Schliessvorrichtung entlang der Förderstrecke entlang bewegbar. Durch diese Verschiebemöglichkeit kann die Länge der Pufferstrecke auf die Zahl der zu speichernden Transportmittel abgestimmt werden. So ist es beispielsweise möglich, flexibel auf auftretende Unregelmässigkeiten in der Arbeitsgeschwindigkeit bestimmter Arbeitsstationen zu reagieren.

In einer ebenfalls bevorzugten Ausführungsform der Erfindung werden die Transportmittel beim Verlassen der Pufferstrecke an einer öffnungsvorrichtung, die beispielsweise in Form einer Öffnungskulisse ausgestaltet sein kann, vorbeigeführt, so dass in Förderrichtung gesehen hinter der Pufferstrecke nur aufnahmebereite Transportmittel, d.h. Transportmittel mit geöffneten Greifern zur Verfügung stehen. Die Öffnungsbewegung der Greiferschenkel erfolgt dabei bevorzugt in Förderrichtung.

In dem ausserhalb der Pufferstrecke liegenden Bereich der Förderstrecke ist der gegenseitige Abstand der Zentren zweier aufeinanderfolgender Transportmittel vorzugsweise immer gleich dem oder etwas kleiner als der maximale Abstand zwischen zwei Greiferschenkeln eines geöffneten Greifers. Hierdurch wird gewährleistet, dass sich die Greiferschenkel von einander benachbarten Transportmitteln im geöffneten Zustand immer berühren und sich gegenseitig in ihrer Ausrichtung gegenüber der Förderstrecke fixieren.

Zur Verwirklichung des Verfahrens kann eine Vorrichtung gemäss Anspruch 10 mit einer Schliessvorrichtung kurz vor der Pufferstrecke oder im Eingangsbereich derselben eingesetzt werden. Ebenso kann die Schliessvorrichtung so angeordnet sein, dass ein Schliessen der Greifer unmittelbar nach einer Erzeugnisabgabe erfolgt, so dass der Greifer unmittelbar nach dieser Erzeugnisabgabe für ein Zwischenspeichern bereit ist. Die Schliessvorrichtung kann in Form einer Schliesskulisse ausgebildet sein, die bevorzugt entlang der Förderstrecke verschiebbar ist, so dass die Länge der Pufferstrecke variabel, dem jeweiligen Bedarf entsprechend, eingestellt werden kann.

Am Ende der Pufferstrecke kann eine öffnungsvorrichtung z.B. in Form einer Öffnungskulisse vorgesehen sein, die dafür sorgt, dass nur Transportmittel mit geöffneten Greifern die Pufferstrecke verlassen.

Sind die Schliess- und öffnungsvorrichtung wahlweise aktivierbar und deaktivierbar, können ganze Pufferstrecken je nach Bedarf zu- bzw. weggeschaltet werden.

Ein spezieller Vorteil ergibt sich, wenn die räumliche Ausdehnung des Transportmittels bei senkrecht von der Förderstrecke abstehendem Greifer in Förderrichtung etwa gleich oder kleiner der Ausdehnung des geschlossenen Greifers in Förderrichtung ist.

Weitere bevorzugte Ausgestaltungen des erfindungsgemässen Verfahrens und der erfindungsgemässen Vorrichtung sind Gegenstand der abhängigen Ansprüche.

Anhand der Figuren wird im folgenden die Erfindung beispielhaft erläutert. Es zeigen rein schematisch:
- Fig. 1: einen Ausschnitt aus einer erfindungsgemässen Förderstrecke mit einem Abschnitt einer Transportstrecke und einem an die Transportstrecke anschliessenden Eingangsbereich einer Pufferstrecke mit Schliesskulisse; und
- Fig. 2: einen Ausschnitt aus einer erfindungsgemässen Förderstrecke mit Öffnungskulisse im Ausgangsbereich einer Pufferstrecke und mit einem an den Ausgangsbereich anschliessenden Abschnitt einer Transportstrecke.

Fig. 1 zeigt einen Ausschnitt einer Förderstrecke 10 mit einem Abschnitt einer Transportstrecke 12 und einer dieser Transportstrecke 12 in Förderrichtung A nachgelagerten Pufferstrecke 14, die in ihrem Eingangsbereich 16 eine Schliesskulisse 18 aufweist. In der Förderstrecke 10 befinden sich Transportmittel 20 mit Greifern 22, die ein Schliess-Öffnungselement 24 aufweisen. Die Greifer 22 sind über ein Lagerelement 26 mit einem nur andeutungsweise dargestellten Halteteil 28 verbunden. Das Halteteil 28 hält das Transportmittel 20 in einem schematisch dargestellten Führungselement 30 der Förderstrecke 10. An ein ebenfalls nur schematisch dargestelltes Antriebsmittel 32 der Förderstrecke 10 können die Transportmittel 20 zum Zweck der Förderung über ihre Halteteile 28 angekoppelt werden.

Jeweils in Förderrichtung A gesehen haben die Lagerelemente 26 der Transportmittel 20 eine Ausdehnung a, die nur unwesentlich über die Abmessung einer Breite b der geschlossenen Greifer 22 hinausgeht. Die Halteteile 28 sind so ausgeformt, dass sie die gegenseitige Berührung aufeinanderfolgender Lagerelemente 26 in der Pufferstrekke 14 nicht verhindern. Wie aus Fig. 1 ersichtlich, wird so der Abstand der in der Pufferstrecke 14 gespeicherten Transportmittel 20 zueinander im wesentlichen durch die Abmessungen der Lagerelemente 26 bestimmt, die Bestandteil der Transportmittel 20 sind. Falls die Lagerelemente noch kleiner ausgeführt sein sollten als in Fig. 1 dargestellt, wäre der genannte Abstand durch die Abmessungen der geschlossenen Greifer 22 vorgegeben.

In Fig.1 ist dargestellt, wie ein Transportmittel 20, dessen Greifer 22 geöffnet ist, in Förderrichtung A von der Transportstrecke 12 auf den Eingangsbereich 16 der Pufferstrecke 14 zugefördert wird.

Im Eingangsbereich 16 der Pufferstrecke 14 wird das Transportmittel 20 an einer insbesondere in Förderrichtung verschiebbaren Schliesskulisse 18 vorbeigefördert. Die Schliesskulisse 18 wirkt auf das am Greifer 22 angebrachte Schliess-Öffnungselement 24 ein und verschiebt dieses in Richtung B, so dass der Greifer 22, ohne dass er eine Haltefunktion ausübt, geschlossen wird. Auf der Pufferstrecke 14 werden somit nur Transportmittel 20 mit geschlossenen Greifern 22 gespeichert. Dies verringert die zum Speichern benötigte Länge der Pufferstrecke 14.

In Fig. 2 ist eine Öffnungskulisse 34 im Auagangsbereich 36 einer Pufferstrecke 14 und ein Abschnitt der daran anschliessenden Transportstrecke 12 dargestellt. Die in etwa achsensymmetrisch aufgebauten Transportmittel 20 sind im Bereich der Transportstrecke 12 mit ihren Symmetrieachsen 38 ungefähr in einem Idealabstand d voneinander beabstandet, der etwas gleich dem Schenkelabstand d' von zwei den Greifer 22 bildenden Greifschenkeln 40, 40' in geöffnetem Zustand ist. Dadurch wird gewährleistet, dass sich die Greifschenkel 40, 40' zweier benachbarter Transportmittel 20 insbesondere unter mechanischer Spannung berühren.

Die in Fig. 2 dargestellte Situation zeigt, wie die in der Pufferstrecke 14 mit geschlossenen, keine Haltefunktion ausübenden Greifern 22 gespeicherten Transportmittel 20 an der Öffnungskulisse 34 im Ausgangsbereich 36 der Pufferstrecke 14 vorbeigefördert werden. Dabei wirkt die Öffnungskulisse 34 auf das Schliess-Öffnungselement 24 der Greifer 22 ein und verschiebt dieses in Richtung C, so dass die Greifer 22 geöffnet werden. Zumindest der Beginn dieser Bewegung des Schliess-Öffnungselements 24 wird dadurch begünstigt, dass sich die Lagerelemente 26 gegenseitig berühren und abstützen, wodurch eine gute Kraftübertragung auf das Schliess-Öffnungselement 24 möglich wird.

Die Transportmittel 20 werden während der Öffnungsbewegung der Greifer 22 - ggf. durch geeignete Beschleunigungsmittel - derart beschleunigt bzw. mit ihren Halteteilen 28 mit dem Antriebsmittel 32 gekoppelt, dass sie auf der in Förderrichtung A anschliessenden Transportstrecke 12 so voneinander beabstandet weitergefördert werden können, dass sich die geöffneten Greifer 22 mit ihren Greifschenkeln 40, 40' in der beschriebenen Weise berühren. Die Transportmittel 20 verlassen die Pufferstrecke 14 also in aufnahmebereitem Zustand, d.h. mit geöffneten Greifern 22.

Wie aus Fig. 2 zu erkennen ist, werden die Transportmittel 20 in der auf die Pufferstrecke 14 folgenden Transportstrecke 12 im Idealabstand d voneinander beabstandet gefördert, so dass die Greiferschenkel 40, 40' der Greifer 22 einander berühren und eine geschlossene Zickzacklinie bilden. Zu einem späteren Zeitpunkt zuzuführende flächige Erzeugnisse können somit nicht zwischen zwei benachbarte Greifer 22 geraten.

Die Transportmittel 20 können durch geeignete Mittel, z.B. durch mechanische Freigabemittel einzeln oder in Gruppen aus der Pufferstrecke 14 abgerufen werden

Die in den Fig. 1 und 2 dargestellten Pufferstrecken 14, sind jeweils als integrierter Bestandteil der jeweiligen Förderstrecke 10 dargestellt. Es ist aber auch denkbar, diese Pufferstrecken 14 nicht als festen Bestandteil der Förderstrecke 10 auszugestalten, sondern so, dass sie aus der Förderstrecke 10 herausgenommen und durch andere Puffer- oder Förderstrecken ersetzt werden können. Dies ist beispielsweise dann vorteilhaft, wenn man Transportelemente 20 für längere Zeit zwischenspeichern und deshalb aus der Förderstrecke 10 entfernen möchte.

## Patentansprüche

1. Verfahren zum Speichern von mit Greifern (22) zum Halten insbesondere flächiger Erzeugnisse versehenen, entlang einer Förderstrecke (10) in einer Förderrichtung (A) bewegbaren Transportmitteln (20) im Bereich einer Pufferstrecke (14), **dadurch gekennzeichnet, dass** die Transportmittel (20) mit keine Haltefunktion ausübenden, geöffneten Greifern (22) auf die Pufferstrecke (14) zu gefördert werden, geöffnete Greifer (22) im oder vor dem Bereich der Pufferstrecke (14) zumindest teilweise geschlossen werden und anschliessend die Transportmittel (20) mit den zumindest teilweise geschlossenen Greifern (22) im Bereich der Pufferstrecke (14) so gespeichert werden, dass der gegenseitige Abstand von in der Pufferstrecke (14) aufeinanderfolgenden Transportmitteln (20) im wesentlichen durch den Oeffnungsgrad der Greifer (22) oder durch die Abmessungen der Transportmittel (20) in Förderrichtung (A) bestimmt wird.

2. Verfahren nach Anspruch 1, **dadurch gekennzeichnet, dass** die Greifer (22) zumindest in einem solchen Masse geschlossen werden, dass ihre Abmessungen in Förderrichtung (A) gleich den oder kleiner als die Abmessungen der übrigen Teile (26) der Transportmittel (20) in Förderrichtung (A) sind.

3. Verfahren nach Anspruch 1 oder 2, **dadurch gekennzeichnet, dass** die Transportmittel (20) entlang der Pufferstrecke (14) kontinuierlich oder intermittierend gefördert werden.

4. Verfahren nach einem der Ansprüche 1 bis 3, **dadurch gekennzeichnet, dass** die Transportmittel (20) an einer in einem Eingangsbereich (16) der Pufferstrecke (14) angebrachten Schliessvorrichtung (18), die insbesondere entlang der Förderstrecke (10) verschiebbar ist, vorbeigefördert werden.

5. Verfahren nach einem der Ansprüche 1 bis 4, **dadurch gekennzeichnet, dass** die Transportmittel (20) in der Pufferstrecke (14) so dicht aufeinanderfolgen, dass benachbarte Transportmittel (20) einander berühren.

6. Verfahren nach einem der Ansprüche 1 bis 5, **dadurch gekennzeichnet, dass** die Greifer (22) der Transportmittel (20) im Ausgangsbereich (36) der Pufferstrecke (14) oder in Förderrichtung (A) hinter der Pufferstrecke (14) wieder geöffnet werden, insbesondere durch Vorbeifördern an einer Öffnungsvorrichtung (34).

7. Verfahren nach Anspruch 6, **dadurch gekennzeichnet, dass** der Abstand zwischen den Transportmitteln (20) beim Verlassen der Pufferstrecke (14) vergrössert wird, vorzugsweise in der Art, dass sich benachbarte, geöffnete Greifer (22) mit ihren Greifschenkeln (40/40') gegenseitig berühren.

8. Verfahren nach einem der Ansprüche 1 bis 7, **dadurch gekennzeichnet, dass** die Transportmittel (20) in einer Pufferstrecke (14) gespeichert werden, die ausserhalb der Förderstrecke (10) liegt oder auswechselbarer Bestandteil der Förderstrecke (10) ist.

9. Verfahren nach einem der Ansprüche 1 bis 8, **dadurch gekennzeichnet, dass** die Transportmittel (20) durch geeignete Mittel einzeln oder in Gruppen aus der Pufferstrecke (14) abgerufen werden.

10. Vorrichtung zum Speichern von mit Greifern (22) zum Halten insbesondere flächiger Erzeugnisse versehenen Transportmitteln (20), die entlang einer Förderstrecke (10) in einer Förderrichtung (A) bewegbar sind, im Bereich einer Pufferstrecke (14), **dadurch gekennzeichnet, dass** Antriebsmittel (32) zum Fördern der Transportmittel (20) mit keine Haltefunktion ausübenden, geöffneten Greifern (22) auf die Pufferstrecke (14) zu vorgesehen sind, dass vor der Pufferstrecke (14) oder in deren Eingangsbereich eine Schliessvorrichtung (18) zum zumindest teilweisen Schliessen der geöffneten Greifer (22) im oder vor dem Bereich der Pufferstrecke (14) angeordnet ist, und dass die Transportmittel (20) mit den zumindest teilweise geschlossenen Greifern (22) im Bereich der Pufferstrecke (14) so gespeichert sind, dass der gegenseitige Abstand von in der Pufferstrecke (14) aufeinanderfolgenden Transportmitteln (20) im wesentlichen durch den Oeffnungsgrad der Greifer (22) oder durch die Abmessungen der Transportmittel (20) in Förderrichtung (A) bestimmt ist.

11. Vorrichtung nach Anspruch 10, **dadurch gekennzeichnet dass** die Schliessvorrichtung (18), die vorzugsweise als Schliesskulisse ausgebildet ist, entlang der Förderstrecke (10) verschiebbar ist.

12. Vorrichtung nach einem der Ansprüche 10 oder 11, **dadurch gekennzeichnet, dass** in Förderrichtung (A) nach der Pufferstrecke (14) oder in deren Ausgangsbereich (36) eine öffnungsvorrichtung (34), vorzugsweise eine Öffnungskulisse, vorgesehen ist, die insbesondere entlang der Förderstrecke (10) verschiebbar ist.

13. Vorrichtung nach einem der Ansprüche 10 bis 12, **dadurch gekennzeichnet, dass** die Schliess- und/oder die öffnungsvorrichtung (18/34) wahlweise aktivierbar und deaktivierbar sind.

14. Vorrichtung nach einem der Ansprüche 10 bis 13, **dadurch gekennzeichnet, dass** die Abmessungen der teilweise oder vollständig geschlossenen Greifer (22) in Förderrichtung (A) gleich den oder kleiner als die Abmessungen der übrigen Teile (26) der Transportmittel (20) in Förderrichtung (A) sind.

## Claims

1. Method by which transporting means (20) which are provided with grippers (22) for retaining in particular sheet-like products, and can be moved along a conveying section (10) in a conveying direction (A), are stored in the region of a buffer-storage section (14), **characterized in that** the transporting means (20) are conveyed in the direction of the buffer-storage section (14) with the grippers open, and not performing any retaining function, open grippers (22) are at least partially closed in, or upstream of, the region of the buffer-storage section (14), and then the transporting means (20) are stored in the region of the buffer-storage section (14), with the grippers (22) at least partially closed, such that the spacing between transporting means (20) which follow one after the other in the buffer-storage section (14) is determined essentially by the degree of opening of the grippers (22) or by the dimensions of the transporting means (20) in the conveying direction (A).

2. Method according to Claim 1, **characterized in that** the grippers (22) are closed at least to such an extent that their dimensions in the conveying direction (A) are equal to, or less than, the dimensions of the rest of the parts (26) of the transporting means (20) in the conveying direction (A).

3. Method according to Claim 1 or 2, **characterized in that** the transporting means (20) are conveyed continuously or intermittently along the buffer-storage section (14).

4. Method according to one of Claims 1 to 3, **characterized in that** the transporting means (20) are guided past a closing arrangement (18), which is provided in an inlet region (16) of the buffer-storage section (14) and can be displaced, in particular, along the conveying section (10).

5. Method according to one of Claims 1 to 4, **characterized in that** the transporting means (20) in the buffer-storage section (14) follow one after the other closely enough for adjacent transporting means (20) to be in contact with one another.

6. Method according to one of Claims 1 to 5, **characterized in that** the grippers (22) of the transporting means (20) are opened again in the outlet region (36) of the buffer-storage section (14) or downstream of the buffer-storage section (14), as seen in the conveying direction (A), in particular by being conveyed past an opening arrangement (34).

7. Method according to Claim 6, **characterized in that** the spacing between the transporting means (20) is increased as the latter leaves the buffer-storage section (14), preferably such that adjacent, open grippers (22) are in contact with one another by way of their gripping legs (40/40').

8. Method according to one of Claims 1 to 7, **characterized in that** the transporting means (20) are stored in a buffer-storage section (14) which is located outside the conveying section (10) or is an exchangeable constituent part of the conveying section (10).

9. Method according to one of Claims 1 to 8, **characterized in that** the transporting means (20) are retrieved individually or in groups from the buffer-storage section (14) by suitable means.

10. Arrangement by which transporting means (20) which are provided with grippers (22) for retaining in particular sheet-like products, and can be moved along a conveying section (10) in a conveying direction (A), are stored in the region of a buffer-storage section (14), **characterized in that** drive means (32) are provided for conveying the transporting means (20) in the direction of the buffer-storage section (14) with the grippers (22) open, and not performing any retaining function, **in that** arranged upstream of the buffer-storage section (14), or in the inlet region thereof, is a closing arrangement (18) for at least partially closing the open grippers (22) in, or upstream of, the region of the buffer-storage section (14), and **in that** the transporting means (20) are stored in the region of the buffer-storage section (14), with the grippers (22) at least partially closed, such that the spacing between transporting means (20) which follow one after the other in the buffer-storage section (14) is determined essentially by the degree of opening of the grippers (22) or by the dimensions of the transporting means (20) in the conveying direction (A) .

11. Arrangement according to Claim 10, **characterized in that** the closing arrangement (18), which is preferably designed as a closing guide means, can be displaced along the conveying section (10).

12. Arrangement according to either of Claims 10 and 11, **characterized in that** an opening arrangement (34), preferably an opening guide means, is provided downstream of the buffer-storage section (14), as seen in the conveying direction (A), or in the outlet region (36) thereof and can be displaced, in particular, along the conveying section (10).

13. Arrangement according to one of Claims 10 to 12, **characterized in that** the closing and/or the opening arrangements (18/34) can optionally be activated and deactivated.

14. Arrangement according to one of Claims 10 to 13, **characterized in that** the dimensions of the partially or fully closed grippers (22) in the conveying direction (A) are equal to, or less than, the dimensions of the rest of the parts (26) of the transporting means (20) in the conveying direction (A).

## Revendications

1. Procédé de stockage, dans la zone d'une section-tampon (14), de moyens de transport (20) mobiles le long d'une voie de transport (10) dans un sens de transport (A) et munis de préhenseurs (22) servant à maintenir des produits plats notamment, **caractérisé en ce que** les moyens de transport (20) sont acheminés vers la section-tampon (14) avec leurs préhenseurs ouverts (22) n'exerçant aucune fonction de maintien, **en ce que** les préhenseurs ouverts (22) sont fermés au moins partiellement avant ou dans la section-tampon (14) et **en ce que** ensuite, les moyens de transport (20) avec leurs préhenseurs au moins partiellement fermés (22) sont stockés dans 1a zone de la section-tampon (14) de telle sorte que la distance séparant des moyens de transport (20) consécutifs dans la section-tampon (14) soit sensiblement déterminée par le degré d'ouverture des préhenseurs (22) ou par les dimensions des moyens de transport (20) dans la direction de transport (A).

2. Procédé selon la revendication 1, **caractérisé en ce que** les préhenseurs (22) sont fermés au moins à un degré tel que leurs dimensions dans la direction de transport (A) soient inférieures ou égales aux dimensions, dans la direction de transport (A), des autres parties (26) des moyens de transport (20).

3. Procédé selon la revendication 1 ou 2, **caractérisé en ce que** les moyens de transport (20) sont acheminés le long de la section-tampon (14) de manière continue ou discontinue.

4. Procédé selon l'une des revendications 1 à 3, **caractérisé en ce que** les moyens de transport (20) passent devant un dispositif de fermeture approprié (18) qui est placé dans une zone d'entrée (16) de la section-tampon (14) et qui peut coulisser le long de la voie de transport (10) notamment.

5. Procédé selon l'une des revendications 1 à 4, **caractérisé en ce que** les moyens de transport (20) se suivent de si près dans la section-tampon (14) que des moyens de transport voisins (20) sont en contact mutuel.

6. Procédé selon l'une des revendications 1 à 5, **caractérisé en ce que** les préhenseurs (22) des moyens de transport (20) sont rouverts dans la zone de sortie (36) de la section-tampon (14) ou, dans le sens de transport (A), après la section-tampon (14), notamment en les faisant passer devant un dispositif d'ouverture (34).

7. Procédé selon la revendication 6, **caractérisé en ce que** la distance entre les moyens de transport (20) est augmentée à leur sortie de la section-tampon (14), de préférence de sorte que des préhenseurs ouverts voisins (22) soient en contact mutuel par leurs branches de préhension (40 / 40').

8. Procédé selon l'une des revendications 1 à 7, **caractérisé en ce que** les moyens de transport (20) sont stockés dans une section-tampon (14) qui se situe en dehors de la voie de transport (10) ou qui est une partie interchangeable de la voie de transport (10).

9. Procédé selon l'une des revendications 1 à 8, **caractérisé en ce que** les moyens de transport (20) sont prélevés hors de la section-tampon (14), séparément ou en groupe, par des moyens appropriés.

10. Dispositif de stockage, dans la zone d'une section-tampon (14), de moyens de transport (20) mobiles le long d'une voie de transport (10) dans un sens de transport (A) et munis de préhenseurs (22) servant à maintenir des produits plats notamment, **caractérisé en ce que** des moyens d'entraînement (32) servant à acheminer vers la section-tampon (14) les moyens de transport (20) avec leurs préhenseurs ouverts (22) n'exerçant aucune fonction de maintien doivent être prévus, **en ce qu'**un dispositif de fermeture (18) servant à fermer au moins partiellement les préhenseurs ouverts (22) est disposé avant la section-tampon (14) ou dans sa zone d'entrée, et **en ce que** les moyens de transport (20) avec leurs préhenseurs au moins partiellement fermés (22) sont stockés dans la zone de la section-tampon (14) de telle sorte que la distance séparant des moyens de transport (20) consécutifs dans la section-tampon (14) soit sensiblement déterminée par le degré d'ouverture des préhenseurs (22) ou par les dimensions des moyens de transport (20) dans la direction de transport (A).

11. Dispositif selon la revendication 10, **caractérisé en ce que** le dispositif de fermeture (18), qui est de préférence réalisé sous forme de coulisse de fermeture, est mobile le long de la voie de transport (10).

12. Dispositif selon l'une des revendications 10 ou 11, **caractérisé en ce qu'**il est prévu, après la section-tampon (14) dans le sens de transport (A) ou dans la zone de sortie (36) de cette dernière, un dispositif d'ouverture (34), de préférence une coulisse d'ouverture, qui est mobile le long de la voie de transport (10) notamment.

13. Dispositif selon l'une des revendications 10 à 12, **caractérisé en ce que** le dispositif de fermeture (18) et/ou le dispositif d'ouverture (34) peuvent, au choix, être activés et désactivés.

14. Dispositif selon l'une des revendications 10 à 13, **caractérisé en ce que** les dimensions des préhenseurs partiellement ou complètement fermés (22) sont, dans la direction de transport (A), inférieures ou égales aux dimensions, dans la direction de transport (A), des autres parties (26) des moyens de transport (20).
